# EUROPÄISCHE PATENTSCHRIFT

(11) **EP 0 092 777 B1**
(45) Veröffentlichungstag und Bekanntmachung des Hinweises auf die Patenterteilung: **06.05.1987**
(21) Anmeldenummer: 83103817.9
(22) Anmeldetag: 20.04.1983
(51) Int. Cl.: F26B 7/00, F26B 5/04, F26B 25/00

(54) **Verfahren und Anordnung zur Durchführung des Verfahrens zum Beschicken und Entleeren der Trockenschalen eines Trockenschrankes**
Process and apparatus for carrying out the process for loading and unloading the receptacles of a drying cupboard
Procédé et appareil pour l'application du procédé pour le chargement et le déchargement des réceptacles d'une armoire de séchage

(30) Priorität: 28.04.1982 DE 3215753
(43) Veröffentlichungstag der Anmeldung: 02.11.1983
(73) Patentinhaber: BASF Aktiengesellschaft, 67063 Ludwigshafen (DE)
(72) Erfinder: Laemmermann, Fritz, Ing. (grad.), D-6710 Frankenthal (DE); Rindfleisch, Werner, D-6800 Mannheim 31 (DE); Fabian, Wolfgang, Dr., D-6901 Wilhelmsfeld (DE); Polster, Rudolf, Dr., D-6710 Frankenthal (DE)

## Beschreibung

Die Erfindung betrifft ein Verfahren zum Trocknen von lösungsmittelfeuchten, pumpbaren Ausgangsprodukten zu pneumatisch förderbaren Endprodukten in oben offenen Trocknungsschalen in einem Trockenschrank, wobei die Trocknung durch Beheizung des Ausgangsproduktes mittels Strahlung, Konvektion oder Kontakt vorgenommen wird, sowie eine Anordnung zur Durchführung des Verfahrens.

Das Befüllen der Trockenschalen eines handelsüblichen Vakuum-Trockenschranks mit lösungsmittelfeuchten, pumpbaren Ausgangsprodukten unter Einhaltung der Richtlinien für den Ex-Schutz und der Richtlinien für die MAK-Werte ist nur mit großem technischen Aufwand möglich, beispielsweise Befüllen in einem gesonderten Raum mit ausreichender Belüftung und zusätzlichem Tragen von Atemschutzgeräten. Das Entleeren der Trockenschalen erfolgt in der Regel durch Umkippen der einzelnen Trockenschalen oder des gesamten Trockenschalenpaketes in einer Umkippvorrichtung, was bei verschiedenen Produkten zu Staubbelästigungen führt. Ferner steilen das Befüllen und Entleeren der Trockenschalen zwei aufwendige und damit lohnintensive Verfahrensschritte dar.

Der Erfindung liegt daher die Aufgabe zugrunde, ein einfaches Verfahren zum Beschicken und Entleeren der Trockenschalen mit lösungsmittelfeuchten, pumpbaren Ausgangsprodukten und pneumatisch förderbaren Endprodukten unter Einhaltung der Richtlinien für den Ex-Schutz und den Richtlinien für die MAK-Werte zu entwickeln und gleichzeitig die Kosten des Verfahrens zu reduzieren.

Diese Aufgabe wird erfindungsgemäß dadurch ge4öst, daß die Trockenschalen zum Befüllen mit einer Abdeckplatte verschlossen werden, in die Trackenschalen die lösungsmittelfeuchten Ausgsngsprodukte gepumpt werden, zu Beginn der Trocknung die Abdeckplatte abgehoben wird, nach Beendigung der Trocknung die Trockenschale wieder verschlossen wird und anschließend die Endprodukte aus der Trockenschale pneumatisch weggefördert werden.

Eine erfindungsgemäße Anordnung zur Durchführung des Verfahrens und vorteilhafte Ausgestaltungen dieser Anordnung sind Gegenstand der Ansprüche 2 bis 4. Ein Ausführungsbeispiel der Erfindung ist in der Zeichnung dargestellt und wird im folgenden näher beschrieben. Es zeigen
Figur 1 ein Verfahrensfließbild für eine Vakuumtrocknung in einem Vakuum-Trockenschrank.
Figur 2 einen Teilquerschnitt durch den Vakuum-Trockenschrank und eine Trockenschale während der Befüllung.
Figur 3 einen Teilquerschnitt durch den Vakuum-Trockenschrank und eine Trockenschale während der Trocknung.
Figur 4 einen Teilquerschnitt durch den Vakuum-Trockenschrank und eine Trockenschale während der Entleerung.

Gemäß Figur 1 wird aus dem Vorratsbehälter 1 mittels der Pumpe 2 über eine flexible Verbindung 3 Paste in die Trockenschalen 4 des Vakuum-Trockenschrankes 5 gefördert. Vor dem Befüllen wird der Füllraum - wie in Figur 2 dargestellt - durch Absenken der Heizplatten 6 oder Anheben der Trockenschalen 4 gebildet. Durch die Größe und die Anzahl der Kolbenhübe der Pumpe 2 kann das einer Trockenschale entsprechende Füllraumvolumen in die Trockenschale 4 gepumpt werden. Dadurch ist eine gleichmäßige Befüllung aller Trockenschalen 4 gewährleistet. Nach dem Befüllen sämtlicher Trockenschalen 4 und dem Verschließen des Vakuum-Trockenschrankes 5 wird derselbe mittels einer Vakuumstation 7 evakuiert. Während des Evakuierens werden die Heizplatten 6 - wie in Figur dargestellt - angehoben oder die Trockenschalen 4 abgesenkt. Die Wärmezufuhr für die Verdampfung des Lösungsmittels erfolgt über die Heizplatten 6. Die Lösungsmitteldämpfe werden an den Rohren 9 des Wärmetauschers 8 kondensiert oder desublimiert, die Rohre werden je nach Trocknungsart mit Kühlwasser 10 oder Sole 11 von tiefer Temperatur durchströmt. Nach Beendigung des Trocknungsvorganges wird wieder der Füllraum durch Absenken der Heizplatten 6 oder Anheben der Trockenschalen 4 geschlossen und der Vakuum-Trockenschrank 5 wird auf Normaldruck belüftet. Die in den Trockenschalen 4 ursprünglich vorhandene Paste wird durch das beschriebene Verfahren in ein pneumatisch förderbares Endprodukt umgewandelt. Nach dem Belüften auf Normaldruck und dem Öffnen der Tür 5a wird die Klappe 12 geöffnet und das Endprodukt mittels eines Ventilators 14 abgesaugt und in dem Endproduktbehälter 15 aufgefangen. Der mitgerissene Feinstaub wird in einem zwischengeschalteten Filter 16 abgeschieden. Um eine vollständige Entleerung der Trockenschalen 4 zu gewährleisten, wird an den Trockenschalen 4 die Frontseite 4a hochgeklappt - wie in Figur 4 dargestellt - wodurch ein Lüftungsschlitz in Breite der Trockenschalen 4 freigelegt wird. Während der pneumatischen Entleerung der Trockenschalen 4 kann das Kondensat bzw. Sublimat im Wärmetauscher 8 abgepumpt bzw. abgetaut und abgepumpt werden. Der während der Trocknung anfallende Staubanteil sammelt sich auf dem Boden des Vakuum-Trockenschrankes 5 und kann nach Öffnen der Klappe 13 abgesaugt werden.

Die mit dem erfindungsgemäßen Verfahren und der erfindungsgemäßen Anordnung zur Durchführung des Verfahrens erzielten Vorteile liegen insbesondere darin, Trockenschränke auch zur Trocknung von lösungsmittelfeuchten, pumpbaren Produkten einzusetzen, wobei die Richtlinien für den Ex-Schutz und die Richtlinien für die MAK-Werte eingehalten werden und gleichzeitig das Befüllen und Entleeren der Trockenschränke maschinell - und damit billiger - ausgeführt wird. Im Falle von Wasser als Lösungsmittel besteht bei der Befüllung der Trockenschalen zwar kein sicherheitstechnisches oder gesundheitliches Risiko, jedoch entfällt durch das beanspruchte Verfahren die Staubbelästigung beim Entleeren der Trockenschalen.

## Patentansprüche

1. Verfahren zum Trocknen von lösungsmittelfeuchten, pumpbaren Ausgangsprodukten zu pneumatisch förderbaren Endprodukten in oben offenen Trockenschalen in einem Trockenschrank, wobei die Trocknung durch Beheizung des Ausgangsproduktes mittels Strahlung, Konvektion oder Kontakt vorgenommen wird, dadurch gekennzeichnet, daß die Trockenschalen zum Befüllen mit einer Abdeckplatte verschlossen werden, in die Trockenschalen die lösungsmittelfeuchten Ausgangsprodukte gepumpt werden, zu Beginn der Trocknung die Abdeckplatte abgehoben wird, nach Beendigung der Trocknung die Trockenschale wieder verschlossen wird und anschließend die Endprodukte aus der Trockenschale pneumatisch weggefördert werden.

2. Anordnung zur Durchführung des Verfahrens gemäß Anspruch 1, gekennzeichnet durch
einen Vorratsbehälter (1) zur Bereitstellung der lösungsmittelfeuchten pumpbaren Ausgangsprodukte,
eine dem Vorratsbehälter nachgeschaltete Pumpe (2),
einen mit Trockenschalen (4) und oberhalb derselben mit Abdeckplatten (6) versehenen Trockenschrank (5), wobei die Trockenschalen oder die Abdeckplatten heb- und senkbar ausgebildet sind,
mindestens eine flexible Leitung (3) als Verbindung zwischen der Pumpe und den Trockenschalen,
eine Vakuumstation (7) zur Erzeugung des für den Trocknungsvorgang erforderlichen Unterdruckes im Trockenschrank,
einen zwischen dem Trockenschrank und der Vakuumstation angeordneten, mit Rohren (9) ausgestatteten Wärmetauscher (8),
einen mit Entleerungsstutzen des Trockenschrankes verbundenen Ventilator (14),
und einen zwischen dem Trockenschrank und dem Ventilator stehenden Endproduktbehälter (15) mit Filteraufsatz (16).

3. Anordnung gemäß Anspruch 2, dadurch gekennzeichnet, daß die Frontseite (4a) der Trockenschalen in ihrer gesamten Breite um 90° schwenkbar ausgeführt ist.

4. Anordnung gemäß Anspruch 2 oder 3, dadurch gekennzeichnet, daß die Abdeckplatten (6) als Heizplatten ausgebildet sind.

## Claims

1. A procedure for drying pumpable, solvent-moist starting materials in open drying trays in a drying oven to give end products which can be conveyed pneumatically, drying being effected by heating the starting material by means of radiation, convection or by contact, wherein, for filling, the drying trays are closed with cover plates and the solvent-moist starting material is pumped into the drying trays which are opened at the beginning of the drying operation and closed again at the end of this operation, and the end product is then conveyed away from the drying trays pneumatically.

2. Apparatus for carrying out the procedure as claimed in claim 1 and comprising
a storage vessel (1) for the pumpable, solvent-moist starting materials,
a pump (2) arranged downstream of the storage vessel,
a drying oven (5), provided with drying trays (4) and, above these trays, with cover plates, the drying trays or cover plates being so designed that they can be raised and lowered,
at least one flexible line (3) forming a connection between the pump and the drying trays,
a vacuum station (7) for producing the subatmospheric pressure, required for drying, in the drying oven,
a heat exchanger (8) equipped with tubes (9) and located between the drying oven and the vacuum station,
a fan (14) connected to the outlet piece of the drying oven, and
an end product vessel (15), with a superposed filter, (16) located between the drying oven and the fan.

3. Apparatus as claimed in claim 2, wherein the front sides (4a) of the drying trays can each be pivoted through 90°, over their entire width.

4. Apparatus as claimed in claim 2 or 3, wherein the cover plates (6) are in the form of heating plates.

## Revendications

1. Procédé de séchage de produits humectés de solvant et pouvant être pompés, pour obtenir des produits finals transportables pneumatiquement, dans des bacs de séchage d'une armoire de séchage, le séchage étant effectué par chauffage du produit de départ par radiation, convection ou contact, caractérisé par le fait qu'au remplissage, on ferme les bacs de séchage par une plaque de recouvrement, on introduit à la pompe dans les bacs de séchage les produits de départ humectés de solvant, au commencement du séchage on soulève la plaque de recouvrement, vers la fin du séchage on referme les bacs de séchage et enfin on extrait pneumatiquement les produits finis des bacs de séchage.

2. Dispositif de mise en oeuvre du procédé selon la revendication 1, caractérisé par
un récipient de stockage (1) pour la préparation des produits de départ, humectés de solvant et pouvant être pompés
une pompe (2) montée en aval du récipient de stockage
une armoire de séchage (5) munie de bacs de séchage (4) et, au-dessus d'eux, de plaques de recouvrement (6), les bacs de séchage ou les plaques de recouvrement étant agencés pour être soulevables et abaissables
au moins une conduite flexible (3) comme liaison entre la pompe et les bacs de séchage
un poste de vide (7) pour produire dans l'armoire de séchage la dépression nécessaire au processus de séchage
un échangeur thermique (8) muni de tubes (9) et disposé entre l'armoire de séchage et le poste de vide
un ventilateur (14) relié à des tubulures de vidage de l'armoire de séchage
et un récipient de produit final (15) avec garniture de filtre (16), situé entre l'armoire de séchage et le ventilateur.

3. Dispositif selon la revendication 2, caractérisé par le fait que la face avant (4a) des bacs de séchage est montée pivotante de 90° dans toute sa largeur.

4. Dispositif selon la revendication 2 ou 3, caractérisé par le fait que les plaques de recouvrement (6) sont agencées en plaques chauffantes.
